# EUROPÄISCHE PATENTSCHRIFT

(11) **EP 0 632 230 B1**
(45) Veröffentlichungstag und Bekanntmachung des Hinweises auf die Patenterteilung: **27.12.1996**
(21) Anmeldenummer: 94201088.5
(22) Anmeldetag: 21.04.1994
(51) Int. Cl.: F23K 1/04, F23C 11/02, F26B 1/00, F26B 17/20

(54) **Verfahren zum Trocknen eines wasserhaltigen Brennstoffs durch direkten Kontakt mit heissem, körnigem Feststoffrückstand**
Drying method for moist fuel by direct contact with hot granular solid residue
Procédé de séchage d'un combustible humide par contact direct avec du résidu solide granulaire chaud

(30) Priorität: 30.06.1993 DE 4321680
(43) Veröffentlichungstag der Anmeldung: 04.01.1995
(73) Patentinhaber: METALLGESELLSCHAFT AG, 60323 Frankfurt am Main (DE)
(72) Erfinder: Weiss, Hans-Jürgen, Dr., D-61440 Oberursel (DE)

(56) Entgegenhaltungen:
- DE-A- 1 942 957
- US-A- 3 655 518
- US-A- 4 690 076
- PATENT ABSTRACTS OF JAPAN vol. 10, no. 25 (M-450) 31. Januar 1986 & JP-A-60 181 508 (ISHIKAWAJIMA HARIMA JUKOGYO KK) 17. September 1985

## Beschreibung

Die Erfindung betrifft ein Verfahren zum Trocken und nachfolgenden Verbrennen, Vergasen oder Schwelen eines wasserhaltigen Brennstoffs durch direkten Kontakt mit heißem, körnigem Feststoffrückstand, wobei man den getrockneten Brennstoff zusammen mit abgekühltem Rückstand in einen Reaktor leitet, darin mindestens teilweise verbrennt, vergast oder schwelt und dabei entstehenden Rückstand mit wasserhaltigem Brennstoff in direkten Kontakt bringt.

Ein solches Verfahren ist aus DE-A 37 26 643 bekannt. Hierbei wird Braunkohle mit ihrem beträchtlichen Wassergehalt im Wirbelbett mit heißem verbrennungsrückstand intensiv vermischt, die Mischung in eine Wirbelbrennkammer geleitet und verbrannt. Das aus der Brennkammer aufsteigende Rauchgas, das verbrennungsrückstand mit sich führt, wird durch einen Zyklon geleitet, wobei der Rückstand abgetrennt und in das Wirbelbett geleitet wird, wo man ihn mit der wasserhaltigen Braunkohle mischt.

Bei diesem bekannten Verfahren zieht man aus dem Wirbelbett, das der Trocknung der Braunkohle dient, zusammen mit Wasserdampf gewisse Mengen an gasförmigen Schwelprodukten, insbesondere Kohlendioxid, Methan und Wasserstoff ab. Diese Schwelprodukte entstehen durch Überhitzen bereits getrockneter Braunkohle im Wirbelbett, wobei sich diese Überhitzung im Wirbelbett nicht ganz vermeiden läßt. Das Wirbelbett besteht nämlich im wesentlichen aus einer Mischung aus bereits getrockneten Kohlepartikeln und gekühltem Verbrennungsrückstand. Deshalb kommt der heiße Rückstand stets mit bereits getrockneter Braunkohle in Kontakt, was zur örtlichen Überhitzung und Schwelung führt. Die Schwelprodukte im Wasserdampf stellen erstens einen Verlust an Heizwert in der der Wirbelbrennkammer zugeführten Brennstoffmischung dar und zweitens stören sie bei der Ausnutzung des durch die Trocknung entstandenen Wasserdampfs.

Beim bekannten Verfahren der DE-A-37 26 643 wird ferner eine erhebliche Menge an Wirbeldampf benötigt, welcher anschließend gemeinsam mit dem verdampften Wasser entstaubt und über einen Kompressor in das Wirbelbett zurückgeführt werden muß.

Der Erfindung liegt die Aufgabe zugrunde, die Trocknung des wasserhaltigen Brennstoffs ohne Wirbeldampf in kostengünstiger Weise so durchzuführen, daß örtliche Überhitzungen vermieden werden und ein Wasserdampf entsteht, der weitgehend frei von Schwelprodukten ist. Erfindungsgemäß geschieht dies beim eingangs genannten Verfahren dadurch, daß man den heißen Feststoffrückstand mit einer Temperatur im Bereich von 500 bis 1200°C und den wasserhaltigen Brennstoff im Einlaßbereich eines mechanischen Mischwerks ohne Wirbelgaszufuhr vermischt, die Mischung vom Einlaßbereich durch das Mischwerk unter weiterem Mischen über eine Mischstrecke von 1 bis 10 m zu einem Auslaß transportiert und vom Auslaß eine weitgehend wasserfreie brennstoffhaltige Mischung mit einer Temperatur im Bereich von über 100 bis 150°C abzieht, die man in den Reaktor leitet. Im Unterschied zum Wirbelbett werden die zu mischenden Komponenten beim erfindungsgemäßen Verfahren im mechanischen Mischwerk im Gleichstrom bewegt.

Durch das mechanische Mischwerk sorgt man dafür, daß heißer Verbrennungsrückstand und zu trocknender Brennstoff im Einlaßbereich des Mischwerks kontrolliert zusammengeführt werden, wobei bereits getrockneter Brennstoff nicht mehr mit frisch herangeführtem heißem Verbrennungsrückstand in Kontakt kommt. Die sich an den Einlaßbereich des Mischwerks anschließende Mischstrecke mit einer Länge von 1 bis 10 m bewirkt nur den fortgesetzten Wärmeaustausch zwischen den Partikeln, wodurch die Verdampfung des Wassers aus dem wasserhaltigen Brennstoff intensiviert wird. Örtliche Temperaturspitzen können hierbei nicht auftreten. Die Verweilzeiten der Partikel im Mischwerk liegen zumeist im Bereich von 2 bis 30 sec.

Das erfindungsgemäß verwendete Mischwerk ist eine relativ einfache Apparatur, da es bei ziemlich niedrigen Temperaturen zum Einsatz kommt. Demgegenüber ist ein Wirbelbett mit der Notwendigkeit der Zufuhr von Wirbelmedium erheblich aufwendiger. Die bekannte Trocknung im Wirbelbett führt zu Trocknungsbrüden mit sehr großem Volumen, da darin auch das Wirbelmedium, z. B. Wasserdampf, enthalten ist. Dies verteuert die Entstaubung der Brüden ganz erheblich. Demgegenüber ist beim Verfahren der Erfindung nur etwa die halbe Menge an aus dem Mischwerk abgezogenen Brüden zu entstauben. Insgesamt ist beim erfindungsgemäßen Verfahren ferner ein erheblich geringerer Energiebedarf als bei der Trocknung im Wirbelbett nötig, da ja auch die Verdichtung des Wirbelmediums entfallen kann und das Mischwerk selbst nur einen geringen Energiebedarf hat.

Durch die Mischstrecke im Mischwerk ist es möglich, am Auslaß des Mischwerks eine Mischung auch mit einer relativ niedrigen Temperatur im engen Temperaturbereich von 103 bis 130°C abzuziehen und dennoch eine gute Entwässerung des Brennstoffs zu erreichen.

Als wasserhaltigen Brennstoff kann man dem Verfahren ersichtlich ganz unterschiedliche Materialien aufgeben, so z. B. körnige Kohle, körnige Braunkohle oder brennstoffhaltigen Schlamm.

Eine Weiterbildung der Erfindung besteht darin, daß man ein Mischwerk mit zwei ineinandergreifenden, gleichsinnig rotierenden Wellen verwendet. Ein solches Mischwerk ist an sich bekannt, Einzelheiten sind in den deutschen Patenten 1 252 623, 18 09 874 und 1 942 957 sowie in den dazu korrespondierenden US-Patenten 3 308 219, 3 655 518 und 3 674 449 beschrieben.

Beim erfindungsgemäßen Verfahren kann der Reaktor, in welchem man die brennstoffhaltige Mischung verbrennt, vergast oder schwelt, beliebig ausgestaltet sein. Nur als Beispiele seien hier das Wirbelbett oder die zirkulierende Wirbelschicht genannt.

Ausgestaltungsmöglichkeiten des Verfahrens werden mit Hilfe der Zeichnung erläutert. Es zeigt:
- Fig. 1: Die Trocknung des Brennstoffs zusammen mit der Verbrennung in der zirkulierenden Wirbelschicht und
- Fig. 2: die Draufsicht auf ein Mischwerk mit zwei ineinandergreifenden, gleichsinnig rotierenden Wellen in schematischer Darstellung.

In der Wirbelbrennkammer (1) wird körniger Brennstoff, bei dem es sich z. B. um Braunkohle handelt, unter Zufuhr von Wirbelluft aus der Leitung (2) und Sekundärluft aus der Leitung (3) üblicherweise bei Temperaturen im Bereich von 600 bis 1200°C verbrannt. Der Brennstoff wird durch die Leitung (4) zugeführt. Heißes Rauchgas, das Verbrennungsrückstand mit sich führt, gelangt durch den Kanal (5) in einen Zyklon (6), in welchem Gas und Feststoffe getrennt werden. Das Rauchgas verläßt den Zyklon (6) in der Leitung (7) und wird in an sich bekannter, nicht dargestellter Weise gekühlt und gereinigt. Heißer Verbrennungsrückstand fließt aus dem Zyklon (6) durch die Leitung (8) in ein Mischwerk (9), ein Überschuß kann durch die gestrichelt eingezeichnete Leitung (10) abgeführt werden.

In prinzipiell gleicher, an sich bekannter Weise kann die Kammer (1) der Vergasung oder Schwelung dienen, wobei man mit partieller Oxidation arbeitet.

Dem Mischwerk (9) gibt man durch die Leitung (11) auch wasserhaltigen Brennstoff auf, der aus dem Vorratsbunker (12) kommt. Im Mischwerk (9) werden der kalte, wasserhaltige Brennstoff und der heiße Rückstand zunächst im Einlaßbereich (9a) miteinander in Kontakt gebracht und gemischt, wobei die Temperatur des heißen Verbrennungsrückstands schnell reduziert wird. Das Mischwerk, das z. B. zwei gleichsinnig rotierende Schnecken aufweist, transportiert dann die Mischung vom Einlaßbereich (9a) durch die Mischstrecke (9b) unter ständigem Vermischen zum Auslaß (14) des Mischwerks. Vom Auslaß (14) fällt die wasserfreie, brennstoffhaltige Mischung, die eine Temperatur im Bereich von über 100 bis 150°C und vorzugsweise 103 bis 130°C aufweist, in einen Zwischenbehälter (15), von wo sie durch die Leitung (4) in die Brennkammer (1) eingespeist wird.

Der durch die Trocknung des wasserhaltigen Brennstoffs entstehende Wasserdampf strömt vom Mischwerk (9) durch den Auslaß (14) ebenfalls in den Zwischenbehälter (15) und wird durch die Leitung (16) zu einer Entstaubungseinrichtung (17) geführt, bevor der Wasserdampf in der Leitung (18) zur weiteren Nutzung abgezogen wird. Alternativ kann der Wasserdampf auch direkt aus dem Mischwerk abgezogen und der Entstaubungseinrichtung (17) zugeführt werden. Bei der Entstaubungseinrichtung (17) kann es sich z. B. um ein Elektrofilter oder ein Filter mit textilen Filterelementen handeln. Dabei abgeschiedener Staub wird auf dem Transportweg (20) ebenfalls der Brennkammer (1) zugeführt.

Da der Wasserdampf in der Leitung (18) weitgehend frei von Schwelprodukten ist, kann er in vorteilhafter Weise energetisch genutzt werden.

Das mechanische Mischwerk (9), das auf verschiedene Weise ausgestaltet sein kann, sorgt für die Vermischung der Feststoffkomponenten und deren Transport zum Auslaß (14) ohne Wirbelgaszufuhr allein auf mechanischem Weg. Eine Möglichkeit der Ausgestaltung dieses Mischwerks ist schematisch in Fig. 2 dargestellt, Einzelheiten sind in der zuvor zitierten Literatur beschrieben. Es handelt sich hierbei um ein Mischwerk mit zwei ineinandergreifenden, gleichsinnig rotierenden Wellen (21) und (22), die in Fig. 2 von oben gesehen schematisch dargestellt sind. Diese Wellen transportieren die Mischung, die im Einlaßbereich (9a) gebildet wird, durch die Mischstrecke (9b) zum Auslaß, der in Fig. 2 nicht dargestellt ist. Das Mischwerk der Fig. 2 ermöglicht eine intensive Vermischung, was vor allem im Einlaßbereich (9a) wichtig ist, damit dort die Temperatur des heißen Feststoffrückstands schnell absinkt. Sowohl im Einlaßbereich (9a) als auch in der anschließenden Mischstrecke (9b) wird eine starke Durchmischung der Bestandteile in radialer Richtung, d.h. senkrecht zur Transportrichtung, erreicht, während eine axiale Rückmischung weitgehend vermieden wird. Ohne Schwierigkeiten kann dafür gesorgt werden, daß der zu trocknende Brennstoff am Übergang zwischen dem Einlaßbereich (9a) und der Mischstrecke (9b) noch einen gewissen Wassergehalt aufweist und erst innerhalb der Mischstrecke (9b) ganz getrocknet wird, so daß eine Überhitzung des Brennstoffs ausgeschlossen ist.

### Beispiel

In einer Anlage gemäß Fig. 1 mit dem Mischwerk der Fig. 2 werden stündlich 100 t Rohbraunkohle mit einem Wassergehalt von 56 Gew.% bei 850°C verbrannt. Dem Mischwerk (9) werden 200 t/h heißer Verbrennungsrückstand von 850°C durch die Leitung (8) zugeführt. Am Auslaß (14) liegt die Temperatur der Mischung bei 110°C, und die Braunkohle weist nach einer Verweilzeit im Mischwerk von 6 sec hier noch eine Restfeuchte von 10 Gew.% auf. Durch die Leitung (16) wird staubhaltiger Wasserdampf mit 110°C abgezogen und in einem Elektrofilter (17) entstaubt.

## Patentansprüche

1. Verfahren zum Trocknen und nachfolgenden Verbrennen, Vergasen oder Schwelen eines wasserhaltigen Brennstoffs durch direkten Kontakt mit heißem, körnigem Feststoffrückstand, wobei man den getrockneten Brennstoff zusammen mit abgekühltem Rückstand in einen Reaktor leitet, darin mindestens teilweise verbrennt, vergast oder schwelt und dabei entstehenden Rückstand mit wasserhaltigem Brennstoff in direkten Kontakt bringt, dadurch gekennzeichnet, daß man den heißen Feststoffrückstand mit einer Temperatur im Bereich von 500 bis 1200°C und den wasserhaltigen Brennstoff im Einlaßbereich eines mechanischen Mischwerks ohne Wirbelgaszufuhr vermischt, die Mischung vom Einlaßbereich durch das Mischwerk unter weiterem Mischen über eine Mischstrecke von 1 bis 10 m zu einem Auslaß transportiert und vom Auslaß eine weitgehend wasserfreie brennstoffhaltige Mischung mit einer Temperatur im Bereich von über 100 bis 150°C abzieht, die man in den Reaktor leitet.

2. Verfahren nach Anspruch 1, dadurch gekennzeichnet, daß man vom Auslaß des Mischwerks eine brennstoffhaltige Mischung mit einer Temperatur im Bereich von 103 bis 130°C abzieht.

3. Verfahren nach Anspruch 1 oder 2, dadurch gekennzeichnet, daß die Verweilzeit des Brennstoffs im Mischwerk 2 bis 30 sec beträgt.

4. Verfahren nach Anspruch 1, 2 oder 3, dadurch gekennzeichnet, daß man als wasserhaltigen Brennstoff körnige Kohle, körnige Braunkohle oder brennstoffhaltigen Schlamm verwendet.

5. Verfahren nach einem der Ansprüche 1 bis 4, dadurch gekennzeichnet, daß man ein Mischwerk mit zwei ineinandergreifenden, gleichsinnig rotierenden Wellen verwendet.

6. Verfahren nach einem der Ansprüche 1 bis 5, dadurch gekennzeichnet, daß man die weitgehend wasserfreie, brennstoffhaltige Mischung in einer Wirbelschicht oder in einer zirkulierenden Wirbelschicht verbrennt, vergast oder schwelt.

## Claims

1. A method for the drying and subsequent combustion, gasification or carbonisation of a water-containing fuel by direct contact with hot, granular solids residue, wherein the dried fuel is passed together with cooled residue into a reactor, is at least partly burned, gasified or carbonised therein, and residue produced thereby is brought into direct contact with water-containing fuel, characterised in that the hot solids residue at a temperature in the range of 500 to 1200°C and the water-containing fuel are mixed in the inlet region of a mechanical mixer without any supply of fluidising gas, the mixture is transported from the inlet region through the mixer with further mixing across a mixing section of 1 to 10 m to an outlet and a largely water-free fuel-containing mixture is removed from the outlet at a temperature in the range of above 100 to 150°C, and is passed into the reactor.

2. A method according to Claim 1, characterised in that a fuel-containing mixture is removed from the outlet of the mixer at a temperature in the range of 103 to 130°C.

3. A method according to Claim 1 or 2, characterised in that the dwell time of the fuel in the mixer is 2 to 30 seconds.

4. A method according to Claim 1, 2 or 3, characterised in that granular coal, granular brown coal or fuel-containing sludge is used as water-containing fuel.

5. A method according to one of Claims 1 to 4, characterised in that a mixer having two interpenetrating shafts rotating in the same direction is used.

6. A method according to one of Claims 1 to 5, characterised in that the largely water-free, fuel-containing mixture is burned, gasified or carbonised in a fluidised bed or in a circulating fluidised bed.

## Revendications

1. Procédé pour sécher, puis brûler, gazéifier ou carboniser un combustible hydraté, par contact direct avec un résidu solide granulaire chaud, dans lequel on envoie dans un réacteur le combustible séché, en même temps que le résidu refroidi, on l'y soumet au moins partiellement à une combustion, à une gazéification ou à une carbonisation, et on met en contact direct avec le combustible hydraté le résidu qui se forme à cette occasion, caractérisé en ce que, dans la zone d'entrée d'un mélangeur mécanique, sans apport d'un gaz de fluidisation, on mélange le résidu solide chaud, ayant une température comprise entre 500 et 1200°C, et le combustible hydraté, on transporte le mélange depuis la zone d'entrée jusqu'à un orifice de sortie, en passant par le mélangeur, en continuant à mélanger sur un parcours de 1 à 10 m, et on soutire en sortie un mélange essentiellement anhydre, contenant un combustible, ayant une température comprise entre plus de 100°C et allant jusqu'à 150°C, que l'on envoie dans le réacteur.

2. Procédé selon la revendication 1, caractérisé en ce qu'on soutire en sortie du mélangeur un mélange contenant un combustible, à une température comprise entre 103 et 130°C.

3. Procédé selon la revendication 1 ou 2, caractérisé en ce que le temps de séjour du combustible dans le mélangeur est de 2 à 30 secondes.

4. Procédé selon la revendication 1, 2 ou 3, caractérisé en ce qu'on utilise comme combustible hydraté du charbon granulaire, du lignite granulaire ou une boue contenant un combustible.

5. Procédé selon l'une des revendications 1 à 4, caractérisé en ce ou'on utilise un mélangeur comportant deux arbres tournant dans le même sens, et en prise l'un avec l'autre.

6. Procédé selon l'une des revendications 1 à 5, caractérisé en ce qu'on soumet à une combustion, à une gazéification ou à une carbonisation le mélange contenant un combustible, essentiellement anhydre, dans une couche de fluidisation ou dans une couche de fluidisation circulante.
